# FASCICULE DE BREVET EUROPEEN

(11) **EP 0 090 691 B1**
(45) Date de publication et mention de la délivrance du brevet: **04.11.1987**
(21) Numéro de dépôt: 83400484.8
(22) Date de dépôt: 09.03.1983
(51) Int. Cl.: B24C 5/04

(54) **Buse de sablage à jet plat et contenant des particules solides abrasives**
Strahldüse deren Strahl flache und feste Schleifteilchen aufweist
Blast gun for flat jets containing solid abrasive particles

(30) Priorité: 15.03.1982 FR 8204336
(43) Date de publication de la demande: 05.10.1983
(73) Titulaire: COMMISSARIAT A L'ENERGIE ATOMIQUE, 75015 Paris Cédex 15 (FR)
(72) Inventeur: Spitz, Jean, F-67730 Chatenois (FR)
(74) Mandataire: Mongrédien, André

## Description

La présente invention a pour objet une buse de sablage à jet plat et contenant des particules solides abrasives.

Elle se rapporte en particulier à une buse de sablage à eau sous haute ou très haute pression utilisée pour le nettoyage de surfaces fortement encrassées ou recouvertes d'oxydes, de peinture, de dépôts divers.

Pendant le fonctionnement de centrales nucléaires, et des unités de retraitement des combustibles nucléaires, certains éléments sont exposés à un rayonnement. Une pellicule radioactive mince se forme sur la surface de ces éléments et il est nécessaire d'éliminer cette pellicule. Ceci ne peut être obtenu par l'utilisation d'eau sous pression seule, cart cette dernière ne permet pas l'élimination des oxydes. On utilise donc des dispositifs de sablage à eau sous haute pression dans lesquels le jet d'eau contient des particules abrasives.

Un dispositif de sablage de ce type comporte un dispositif d'entrée qui engendre un jet à l'intérieur d'une chambre à dépression. Une canalisation qui amène un mélange d'air et d'abrasif débouche également dans cette chambre. La dépression permet l'aspiration de l'abrasif qui est alors incorporé dans l'eau du jet.

Plus précisément, l'invention concerne une buse de sablage comprenant un corps, un canal intérieur, des moyens pour relier une canalisation d'entrée d'eau à haute pression au canal intérieur, ce canal débouchant dans une buse d'éjection apte à engendrer un seul jet d'eau plat à l'intérieur d'une chambre à vide, une canalisation d'amenée étant prévue sur le corps pour délivre un mélange d'air et de particules abrasives dans la chambre à vide, un dispositif de sortie prévu sur le corps, le jet d'eau ayant une ouverture d'angle a dans le plan du jet, le dispositif de sortie comportant, dans des plans perpendiculaires au jet d'eau plat, deux petites parois latérales de part et d'autre du jet plat et, dans des plans approximativement perpendiculaires au plan du jet plat, deux grandes parois, l'organe de sortie faisant partie intégrante de la chambre à dépression.

On connait déjà de FR-A-2 369 008 une buse de sablage de ce type. Ce document concerne un projecteur plat pour un mélange d'un liquide sous pression et de particules solides. Une buse coaxiale à une embouchure comportant une admission pour des particules solides produit un jet de liquide qui s'élargit à l'intérieur de l'embouchure et vient en contact des parois internes de cette dernière à proximité du côté frontal libre de cette embouchure. Toutefois, les parois de l'embouchure, qui constituent un organe de sortie, sont parallèles entre elles et forment un angle important avec l'angle d'ouverture du jet. Il existe par conséquent un volume d'air important entre les parois de l'embouchure et le pourtour du jet selon le plan de ce jet. En outre, le jet est infléchi au niveau de la sortie de l'organe. Il en résulte des tourbillons et des turbulences qui perturbent le fonctionnement du dispositif.

On connait également de GB-A-1 510 A.D. 1910 un appareil pour la projection de sable se composant d'un tube central par lequel le sable est amené, et de deux tubes latéraux inclinés d'un angle égal par rapport à l'axe du tube central. Le sable est aspiré par le courant d'air qui débouche des tuyaux latéraux. La buse de sortie est circulaire à sa partie arrière et rectangulaire à son embouchure.

Dans ce dispositif, les jets sont cylindriques et non pas plats. De plus, au cours du fonctionnement, les jets d'eau rencontreront l'organe de sortie. Il en résultera donc des turbulences et des tourbillons qui perturberont le fonctionnement.

La présente invention a pour objet une bbuse de sablage qui remédie aux inconvénients énumérés ci-dessus. Plus précisément, elle a pour objet de créer une buse de sablage permettant d'obtenir une aspiration des particules de manière stable à une pression élevée et pour un jet extrêmement rapide tel que celui que l'on souhaite obtenir dans le cas d'une application à la décontamination nucléaire. Au cours du fonctionnement, il ne doit pas exister de choc entre le jet et l'organe de sortie. Le jet doit être plat, régulier, stable, sans perturbation ni écoulement tourbillonnaire.

Ces objectifs sont atteints, conformément à l'invention, grâce au fait que les deux petites parois de l'organe de sortie forment entre elles un angle divergent, cet angle étant égal à l'angle d'ouverture a du jet d'eau plat, et au fait que lesdites grandes parois forment entre elles un angle convergent.

En conséquence de ces caractéristiques, une buse conforme à l'invention permet d'aspirer les particules abrasives de manière efficace, de manière à permettre un rendement aussi élevé que possible. L'engorgement de la buse est évité parce que le jet est extrêmement rapide, particulièrement lorsque l'on utilise une pression très élevée. Le jet obtenu est régulier et stable, sans perturbation ni écoulement tourbillonnaire. Il n'existe pas de choc entre le jet et l'organe de sortie. En d'autres termes, une couche d'air est créée entre le pourtour du jet et l'orifice inférieur de l'organe de sortie. A titre d'avantage secondaire, il en résulte une absence d'usure de l'organe de sortie, ce qui évite d'avoir à remplacer fréquemment cet organe.

D'autres particularités et avantages de l'invention apparaîtront à la lecture de la de scription qui suit, d'exemples de réalisation de l'invention qui se réfère aux dessins annexés, sur lesquels:
- la figure 1 représente une vue en coupe d'un premier mode de réalisation du dispositif de sablage de l'invention comportant une buse d'éjection unique disposée axialement et une amenée d'abrasifs latérale;
- la figure 2 représente une vue en perspective de la buse de sortie du dispositif de la figure 1,
- la figure 3 représente un deuxième mode de réalisation du dispositif de sablage de l'invention comportant une amenée d'abrasif axiale et une buse d'éjection unique disposée latéralement.

On a représenté sur les figures 1 et 2 un premier exemple de réalisation d'une buse de sablage 2 réalisée conformément à l'invention. La figure 1 est une vue en coupe de cette buse de sablage, tandis que la figure 2 est une vue en perspective de l'organe de sortie qui est partie intégrante de la buse de sablage.

La buse 2 comporte un corps 4 de forme cylindrique. A l'intérieur du corps 4 on trouve une chambre 6 circulaire qui comporte une partie cylindrique prolongée par une partie conique qui va en s'évasant. L'angle de la partie conique 8 est approximativement égal à l'angle d'éjection de la buse à jet plat 18. A l'une des extrémités du corps 4 est pratiqué un filetage intérieur dans lequel est vissé le bloc d'arrivée 10 de l'eau sous haute pression. Le bloc 10 est immobilisé par rapport au corps 4 par un contre-écrou 12. Un filetage intérieur 14 permet le branchement du raccord de la canalisation d'amenée d'eau sous haute pression (non représentée). Cette canalisation amène l'eau dans le canal intérieur 16 qui débouche lui-même sur une buse d'éjection 18 vissée dans le bloc 10. La buse 18 comporte un orifice de sortie 20. La section de cet orifice est déterminée de manière à produire un jet plat. Une buse d'éjection de ce genre est connue. A titre d'exemple, la Société SOCOFREN commercialise des bures d'éjection qui peuvent être utilisées pour réaliser l'invention. La buse d'éjection 18 est vissée sur le bloc d'arrivée 10. Un contre-écrou 22 permet de la bloquer en rotation par rapport au corps 10. Un joint torique 24 assure l'étanchéité entre le corps 10 et la buse d'éjection 18.

A l'autre extrémité du corps 4 se trouve l'organe de sortie 26. Il est vissé sur un filetage extérieur du corps 4. Il comporte à cet effet une partie moletée 26a. Un contre-écrou 28 permet d'assurer son blocage en rotation par rapport au corps 4.

L'organe de sortie 26, qui présente deux parois latérales divergentes, sensiblement d'ouverture a, situées dans des plans perpendiculaires au jet plat et deux parois convergentes 26c formant un angle β. L'intérieur 9 de l'organe de sortie 26 fait partie intégrante de la chambre à dépression.

Le dispositif de sablage 2 comporte encore une canalisation 29 pour l'amenée des particules abrasives. La canalisation 29 est terminée par un raccord d'arrivée 30 vissé sur le corps 4. Le raccord 30 débouche à l'intérieur de la chambre d'aspiration 6. Il est disposé, dans l'exemple de réalisation de la figure 1, perpendiculairement à l'axe longitudinal du corps 4.

La combinaison des angles a et β et de la section de l'orifice de sortie 26 sont définies pour qu'il se produise dans la chambre 9 une dépression suffisante qui entraîne les particules abrasives et les oriente de telle manière que le bombardement des parois et de l'organe de sortie soit inexistant lorsque la regularite des grains d'abrasif est constante. Les particules abrasives sont introduites par la canalisation 29 véhiculant un mélange gaz-particules abrasives, le gaz pouvant être de l'air.

La buse d'éjection 18 et l'organe de sortie 26 doivent être positionnés angulairement l'un par rapport à l'autre, de telle manière que le jet plat soit aligné avec l'orifice de l'organe 26. Ce positionnement angulaire peut être effectué facilement au moyen des contre-écrous 22 et 28 qui permettent de bloquer respectivement la buse d'éjection 18 et l'organe de sortie 26 en une position quelconque.

Le fonctionnement de la buse de sablage representée sur la figure 1 est le suivant.

On amène l'eau sous pression par l'ajutage de la buse d'éjection 18 à l'intérieur de la chambre à dépression 6. Cette dépression permet l'aspiration, à l'intérieur de la chambre 6, du mélange d'air et de particules abrasives amené par la canalisation 29. Les particules abrasives se mélangent au jet d'eau et le jet mixte, c'est-à-dire le mélange air-particules solides-eau, traverse la buse de sortie 26. La buse d'éjection 18 de réalisation connue, donne un jet plat. Le plan de plus faible épaisseur de l'organe de sortie 26 coïncide approximativement avec le plan médian du jet d'eau plat sous haute pression. L'intérieur de l'organe de sortie 26 fait partie intégrante de la chambre à dépression 6.

Selon une variante de réalisation (non représentée) de la buse de sablage de la figure 1, on augmente la section d'entrée du mélange air-particules solides tout en réalisant une arrivée de ce mélange parallèle à l'axe du corps 4. A cet effet, une pièce supplémentaire comportant une cavité formant un coude permet le montage d'un raccord d'arrivée du mélange. Cette pièce est fixée, par exemple par des vis, sur le corps 4. Cette pièce rapportée présente une longue résistance à l'usure par abrasion dans le coude, par suite de l'épaisseur de ses parois.

On a représenté sur la figure 3 un deuxième mode de réalisation perfectionné du dispositif de sablage de l'invention. Cette buse de sablage 102 se distingue de la buse de sablage 2 représentée sur la figure 1 en ce que la canalisation d'amenée du mélange air-particules abrasives est disposée dans l'axe du corps 104, tandis que la buse d'éjection 118, qui est unique, est disposée latéralement à cette canalisation. Sur la figure 3, les pièces qui ont la même fonction que celle de la buse 2 de la figure 1 ont été désignées par les mêmes numéros de référence augmentés de 100. Leur description ne sera en conséquence pas reprise en détail.

Dans le cas de la buse 102, l'angle formé par le plan médian du jet d'eau plat délivré par l'ajutage 120 et l'axe de la canalisation d'amenée du mélange air-solides doit être aussi faible que possible.

L'arrivée de l'eau sous haute pression se fait par le corps 104 cylindrique. Cette canalisation d'amenée est fixée dans ce corps 104 sur le filetage 114. Un conduit 116 amène l'eau sous haute pression à la buse d'éjection 118 vissée dans le corps 104. Un contre-écrou 122 permet le positionnement en rotation de la buse d'éjection 118. On peut ainsi positionner cette buse de telle manière que l'axe longitudinal de l'ajutage 120 soit aligné avec l'orifice de l'organe de sortie 126. La position angulaire de la buse 118 peut être réglée au moyen d'un contre-écrou 122.

On remarque que dans ce mode de réalisation, la chambre à dépression est constituée essentiellement par l'intérieur 109 de l'organe 126.

Dans l'axe du corps 104 est vissé le raccord 130 d'arrivée du mélange air-particules abrasives. Un insert 132 disposé dans un alésage 134 du corps 104 canalise le mélange air-particules abrasives jusqu'à sa rencontre avec le jet d'eau sous haute pression. Un joint torique 136 assure une liaison étanche entre l'embout 130 et l'insert 132. Il est important de noter que le raccord 130 vient s'appliquer directement sur la collerette 132a de l'insert 132 lorsque celui-ci est cylindrique.

La paroi 126c de l'organe de sortie 126 est sensiblement parallèle au plan médian du jet plat issu de la buse d'éjection 118. La paroi 126c' est sensiblement parallèle, quant à elle, à l'axe du mélange air-particules abrasives issu de l'insert 132.

La forme de réalisation de la figure 3 présente un double avantage. L'arrivée du mélange air-particules abrasives se fait axialement sans perte de charge en profitant de la vitesse initiale du mélange. D'autre part, l'angle entre l'axe de la canalisation d'amenée du mélange air-particules abrasives et l'axe du jet d'eau est faible (inférieure à 15°). On élimine ainsi les risques de bouchage. En outre, l'arrivée axiale du mélange air-solides permet d'utiliser une alimentation forcée par air comprimé qui augmente les possiblités de transport des particules abrasives ainsi que la vitesse d'éjection du mélange air- eau-particules solides final.

La buse de sablage de l'invention décrite en référence aux figures a été conçue de manière à éviter au maximum les risques de bouchage. Ceux-ci sont particulièrement importants lorsque l'abrasif solide utilisé est un abrasif soluble tel que le trioxyde de bore B₂0₃, ce qui est particulièrement intéressant en décontamination radio-active.

En effet, dans le cas des procédés de sablage connus, les particules abrasives se mêlent aux particules contaminées provenant de la couche mince qui existe sur la partie contaminée. Cela a pour conséquence d'augmenter le coût du conditionnement et du stockage de ces effluents.

Quand on utilise un abrasif soluble dans l'eau, les particules abrasives se présentent sous forme solide pendant l'opération de sablage, ce qui leur permet de remplir leur rôle d'abrasif. Elles se dissolvent ensuite dans l'eau. Ceci permet de séparer par filtrage d'un côté les particules métalliques provenant de l'enlèvement de la couche contaminée et d'autre part l'eau contenant les particules d'abrasif qui été dissoutes. Les particules solides, métalliques ou autres, sont traitées puis conditionnées et stockées. Les effluents sont traités avant leur rejet par un éventuel recyclage.

Enfin, on estime que la nature hydrophile des particules abrasives utilisées joue un rôle important pour le bon fonctionnement d'une buse de sablage conforme à l'invention. En effet, il semble que les particules s'entourent de fines gouttelettes d'eau qui, en combinaison avec la forme particulière de la buse mentionnée précédemment, conduisent à l'absence d'usure de l'organe de sortie 26 qui a pu être observée au terme des essais qui ont été réalises.

## Revendications

1. Buse de sablage, notamment pour la décontamination de pièces radioactives au moyen d'un jet formé d'un mélange d'eau et de particules abrasives, comprenant un corps (4), un canal intérieur (16), des moyens (14, 114) pour relier une canalisation d'amenée d'eau à haute pression audit canal intérieur (16), ce canal débouchant dans une buse d'éjection (18, 118) apte à engendrer un seul jet d'eau plat à l'intérieur d'une chambre à vide (6, 8, 9, 109), une canalisation d'amenée (29, 129) étant prévue sur le corps (4) pour délivrer un mélange d'air et de particules abrasives dans ladite chambre à vide (6, 8, 9, 109), un dispositif de sortie (26, 126) prévu sur le corps (4), le jet d'eau ayant une ouverture d'angle (a) dans le plan du jet, le dispositif de sortie (26) comportant, dans des plans perpendiculaires au jet plat, deux petites parois latérales (26b) de part et d'autre du jet plat et, dans des plans approximativement perpendiculaires au plan du jet plat, deux grandes parois (26c); ledit organe de sortie (26) faisant partie intégrante de la chambre à dépression, caractérisé en ce que les deux petites parois (26b) forment entre elles un angle divergent, cet angle étant égal à l'angle d'ouverture (a) du jet d'eau plat, et en ce que lesdites grandes parois (26c) forment entre elles un angle convergent.

2. Buse de sablage selon la revendication 1, caractérisée en ce que ladite canalisation d'entrée (29) est d'axe parallèle à l'axe de ladite buse d'éjection (118) et en ce qu'elle est raccordée à la chambre à dépression de ladite buse d'éjection par un coude.

3. Buse de sablage selon la revendication 1, caractérisée en ce que la buse d'éjection (18) est située dans l'axe de la chambre à dépression (6, 8, 9) et de l'organe de sortie (26) et en ce que la canalisation (29, 30) d'amenée des particules débouche latéralement dans cette chambre à dépression.

## Patentansprüche

1. Sandstrahldüse, insbesondere für die Entkontaminierung von radioaktiven Gegenständen mittels eines Strahles, der aus einer Mischung aus Wasser und Schleifteilchen besteht, enthaltend ein Gehäuse (4), einen inneren Kanal (16), Einrichtungen (14, 114) zum Anschließen einer Hochdruck-Zuführwasserleitung an den inneren Kanal (16), wobei dieser Kanal in eine Strahldüse (18, 118) mündet, die dazu eingerichtet ist, einen einzigen flachen Wasserstrahl in das Innere einer leeren Kammer (6, 8, 9, 109) abzugeben, wobei eine Zuführleitung (29, 129) an dem Gehäuse (4) vorgesehen ist, um eine Mischung aus Luft und Schleifteilchen in die genannte leere Kammer (6, 8, 9, 109) einzuleiten, eine Ausgangseinrichtung (26, 126) an dem Gehäuse (4) vorgesehen ist, der Wasserstrahl einen Öffnungswinkel (a) in der Strahlebene hat, aie Ausgangseinrichtung (26) in Ebenen senkrecht zu dem flachen Strahl (2) zwei kleine Querwände (26b) zu beiden Seiten des flachen Strahls hat und zwei große Wände (26c) in Ebenen annähernd parallel zur Ebene des flachen Strahls hat; wobei das Ausgangsorgan (26) integraler Bestandteil der Entspannungskammer ist, dadurch gekennzeichnet, daß die zwei kleinen Wände (26b) zwischen sich einen divergenten Winkel bilden, wobei dieser Winkel gleich dem Öffnungswinkel (a) des flachen Wasserstrahls ist und daß die genannten großen Wände (26c) zwischen sich einen konvergenten Winkel bilden.

2. Sandstrahldüse nach Anspruch 1, dadurch gekennzeichnet, daß die genannte Eintrittsleitung (29) eine zur Achse der Strahldüse (118) parallele Achse aufweist, und daß sie mit der Entspannungskammer der genannten Strahldüse durch einen Krümmer verbunden ist.

3. Sandstrahldüse nach Anspruch 1, dadurch gekennzeichnet, daß die Strahldüse (18) in der Achse der Entspannungskammer (6, 8, 9) und des Ausgangsorgans (26) angeordnet ist und daß die Zuführleitung (29, 30) für die Partikel quer in diese Entspannungskammer mündet.

## Claims

1. Sand blasting nozzle, particularly for the decontamination of radioactive parts by means of a jet formed from a mixture of water and abrasive particles, comprising a body (4), an inner duct (16), means (14, 114) for connecting a pipe for the supply of water under high pressure to said inner duct (16), which issues into a discharge nozzle (18,118) able to produce a single flat water jet within a vacuum chamber (6, 8, 9, 109), a supply pipe (29, 129) being provided on body (4) for supplying a mixture of air and abrasive particles to said vacuum chamber (6, 8, 9, 109), a discharge device (26, 126) provided on body (4), the water jet having an aperture angle (a) in the plane of the jet, the discharge device (26) having, in planes perpendicular to the flat jet, two small side walls (26b) on either side of the flat jet and, in planes approximately perpendicular to the plane of the flat jet, two large walls (26c), said discharge member (26) forming an integral part of the vacuum chamber, characterized in that the two small walls (26b) form between them a divergent angle, which is equal to the aperture angles (a) of the flat water jet and in that said large walls (26c) form a convergent angle between them.

2. Sand blasting nozzle according to claim 1, characterized in that said intake pipe (29) has its axis parallel to the axis of the discharge nozzle (118) and in that it is connected to the vaccum chamber of said discharge nozzle by an elbow.

3. Sand blasting nozzle according to claim 1, characterized in that the discharge nozzle (18) is located in the axis of the vacuum chamber (6, 8, 9) and the discharge member (26) and in that pipe (29, 30) for the supply of particles issues laterally into said vacuum chamber.
